# EUROPÄISCHE PATENTANMELDUNG

(11) **EP 4 617 180 A2**
(43) Veröffentlichungstag der Anmeldung: **17.09.2025**
(21) Anmeldenummer: 25186322.1
(22) Anmeldetag: 18.06.2024
(51) Int. Cl.: B65B 27/06

(54) **ABBINDER ZUM ABBINDEN EINES LEITUNGSCOILS**

(30) Priorität: 28.08.2023 DE 102023123124
(62) Teilanmeldung aus: 24182871.4
(71) Anmelder: MD ELEKTRONIK GmbH, 84478 Waldkraiburg (DE)
(72) Erfinder: Strauß, Benedikt, 83559 Mittergars (DE); Jakob, Sebastian, 83134 Prutting (DE)

(57) **Zusammenfassung**

Die vorliegende Erfindung betrifft einen Abbinder (1) zum Abbinden eines Leitungscoils (2) aufweisend ein drehbares Abbinderad (10) mit einem Spalt (12), wobei der Leitungscoil (2) bis auf eine Drehachse (D) des Abbinderads (10) in den Spalt (12) eingelegt werden kann, einen Spulenkörper (14), der drehbar am Abbinderad (10) befestigt ist, zur Aufnahme eines Bandabschnitts (9) von einem Band (8), wobei der Leitungscoil (2) mit dem Bandabschnitt (9) abgebunden werden kann, und ein Andrückelement (16), das an dem Abbinderad (10) angeordnet ist, und das eingerichtet ist, den Bandabschnitt (9) mit einer vorbestimmten Druckkraft auf den Leitungscoil (2) zu beaufschlagen, wobei das Andrückelement (16) aus zumindest zwei identischen Segmenten (18a, 18b) aufgebaut ist, die zusammen eine geschlossene Andrückfläche (18) bilden.

## Beschreibung

### Technisches Gebiet

Die Erfindung betrifft einen Abbinder zum Abbinden eines Leitungscoils, insbesondere für den Einsatz in vollautomatisierten Anlagen.

### Stand der Technik

Zum Abbinden eines Leitungscoils wird der Leitungscoil an einer oder mehreren Stellen N-fach mit einem Band, bevorzugt einem Klebeband, umwickelt, um zu verhindern, dass der Leitungscoil wieder in seine einzelnen Wicklungen zerfällt und damit in weiteren Produktionsschritten nicht mehr handhabbar ist. Das Abbinden wird heutzutage bevorzugt durch automatisiertes Abbinden durchgeführt. Die automatisierten Abbinder weisen in der Regel eine hohe Autonomiefähigkeit auf, d.h. die Speicher- oder Spulenkapazität des Klebebands beträgt ca. 20 - 500 m, so dass nur in großen zeitlichen Abständen ein Stillstand der Abbinder notwendig ist. Solche vollautomatisierten Abbinder können sowohl im stationären Bereich, d.h. fest montiert in einer Anlage, oder auch im mobilen Bereich, zum Beispiel im Rahmen eines Roboter-Endeffektors, eingesetzt werden. Ein Trend für zukünftige Einsätze geht hin zu kürzeren Bearbeitungszeiten jedes Leitungscoils.

Die Druckschrift DE 10 2019 121 634 A1 betrifft einen Abbinder und ein Verfahren zum Abbinden eines gewickelten langgestreckten Guts. Die Druckschrift beschreibt, dass zum Aufnehmen eines Coils mit einer Aufnahme das Coil im Zentrum einer Scheibe positioniert und dort stationär gehalten wird. Danach wird die Scheibe bspw. um mindestens 180° rotiert, so dass eine mit einem Klebebandabschnitt bespulte Abbinderrolle über das Coil geschwenkt wird und der Klebebandabschnitt mit seiner klebenden Unterseite einen Kontakt mit dem abzubindenden Coil ausbildet.

Die Druckschrift WO 2022/053112 A2 betrifft eine Wickeleinrichtung zum Umwickeln eines länglichen Bündelgutes und Verfahren zum Umwickeln eines Bündelgutes mit einem Klebeband Bei einer Wickeleinrichtung zum Umwickeln eines länglichen Bündelgutes mit einem Klebeband ist eine Rolle für eine vorbestimmte Länge an Klebeband in dem Wickelkopf gehalten. Die vorbestimmte Länge ist für einen zu umwickelnden Abschnitt bemessen. Ein Schneiden des Klebebandes an dem Bündelgut lässt sich hierdurch vermeiden.

Die Druckschrift DE 10 2019 121 634 A1 betrifft einen Abbinder zum Abbinden eines gewickelten langgestreckten Guts. Der Abbinder umfasst eine rotierbare Aufnahme zum Aufnehmen des Guts; eine an der Aufnahme rotierbar angeordnete und mittels der Aufnahme um das aufgenommene Gut umlaufende Abbinderrolle; eine rotierbare Speicherrolle zum Bereithalten eines Vorrats an Klebeband; und eine Umspulungseinrichtung zum Umspulen eines Klebebandabschnitts des Klebebands von der Speicherrolle auf die Abbinderrolle.

Die Druckschrift US 2008/169042 A1 betrifft eine Drahtsammelvorrichtung, um eine Vielzahl elektrischer Drähte unabhängig von der Größe der Außendurchmesser eines Bündels elektrischer Drähte mittels einer einfachen Konfiguration ohne Schwung in der Mitte einer rotierenden Trommel zu positionieren. Die Drahtsammelvorrichtung umfasst die Drehtrommel mit einer Aussparung, in die die Drähte und ein Klebeband zusammen eingeführt werden können, und ein in der Aussparung angeordnetes Band, das die Drähte mit einer gekrümmten Oberfläche elastisch stützt und sammelt. Das Band ist elastisch. Die Drahtsammelvorrichtung umfasst ferner einen Schieber, der verschiebbar in der Kerbe angeordnet ist und das Band fixiert, wobei der Schieber mit einem elastischen Element in Richtung einer Öffnung der Kerbe gedrückt wird.

Die Abbinder im Stand der Technik haben zumindest den Nachteil, dass sie für zukünftige Einsätze zu langsam sind.

### Beschreibung der Erfindung

Es ist daher eine Aufgabe der vorliegenden Erfindung eine Vorrichtung zum Abbinden eines Leitungscoils bereitzustellen, die kürzere Bearbeitungszeiten ermöglichen und/oder ein besser abgebundenes Coil bewirken.

Die oben genannte Aufgabe wird durch einen Abbinder nach Anspruch 1 gelöst. Weitere vorteilhafte Ausgestaltungsformen der Erfindung lassen sich den Unteransprüchen, der Beschreibung sowie den Zeichnungen entnehmen.

Nicht zur Erfindung gehörend ist ein Abbinder zum Abbinden eines Leitungscoils aufweisend ein drehbares Abbinderad mit einem Spalt, wobei der Leitungscoil bis auf eine Drehachse des Abbinderads in den Spalt eingelegt werden kann, einen Spulenkörper, der drehbar am Abbinderad befestigt ist, zur Aufnahme eines Bandabschnitts von einem Band, wobei der Leitungscoil mit dem Bandabschnitt abgebunden werden kann, eine Bandfixierungs- und Schneideinheit zum Abschneiden des Bandabschnitts von dem Band und zum Fixieren eines freien Endes des Bands, wobei der Spulenkörper versetzt zu einer Längsachse des Spalts an dem Abbinderad angeordnet ist, und ein freies Ende des abgeschnittenen Bandabschnitts zwischen dem Spulenkörper und der Bandfixierungs- und Schneideinheit quer zur Längsachse des Spalts bereitgestellt werden kann, so dass der Leitungscoil beim Einlegen in Kontakt mit dem freien Ende des abgeschnittenen Bandabschnitts kommen kann.

Der nicht-erfindungsgemäße Abbinder hat zumindest den Vorteil, dass das freie Ende des Bandabschnitts optimal positioniert werden kann, um eine sofortige Haftung zwischen Bandabschnitt und Leitungscoil zu bewirken und schon beim Einlegen des Leitungscoils in den Spalt mit dem Abbinden zu beginnen. So wird die Zeit für das Abbinden bzw. werden Taktzeiten am Abbinder verkürzt. Insbesondere werden sogenannte Hauptzeiten, d.h. Zeiten, die ein Leitungscoil an dem Abbinder verbringt, reduziert. Die Anordnung des Spulenkörpers versetzt zur Längsachse des Spalts ermöglicht dabei das Ausrichten des freien Endes des Bandabschnitts quer zum Spalt. Weiterhin weist der Bandabschnitt zum Abbinden des Leitungscoils eine vorbestimmte Länge auf. Die Länge ist durch das Aufwickeln auf den Spulenkörper beliebig wählbar. Bereits vor dem Abbinden ist der jeweilige Bandabschnitt vom Band getrennt und kann vollständig zum Abbinden verwendet werden. Das Trennen von Band und Bandabschnitt sowie das Aufwickeln erfolgen in Nebenzeiten, d.h. in Zeiten, in denen kein Leitungscoil am Abbinder bearbeitet wird, so dass ein folgendes Abbinden sofort beim Einlegen eines Leitungscoils in den Spalt beginnen und durchgeführt werden kann. Dies verkürzt Taktzeiten des Abbinders. Weiterhin kann das freie Ende des Bandabschnitts bei seiner Positionierung quer zum Spalt fixiert werden. Für die Fixierung ist es zum einen möglich das freie Ende des Bandabschnitts zwischen einem Vorsprung an einem Andrückelement und einem Bügelelement zu klemmen. Zum anderen kann eine Haftfläche des freien Endes des Bandabschnitts durch Anhaften an einem freien Ende, insbesondere einer Anhaftfläche, eines Bügels des Bügelelements fixiert werden. Die Fixierung verhindert zum einen eine Fähnchenbildung, bei der das freie Ende unkontrolliert wäre, zum anderen bewirkt die Fixierung einen (leichten) Gegenzug auf den Bandabschnitt, der beim Abbinden zu einer strafferen Wicklung führt. Schließlich umfasst der vorliegende Abbinder einen einfachen Aufbau, ohne zum Beispiel einer aufwendigen Gestaltung einer Zentriermechanik.

Bevorzugt dient ein Bügelelement beim Abschneiden als ein Gegenstück für eine Schneide der Bandfixierungs- und Schneideinheit, wobei insbesondere ein freies Ende eines Bügels an dem Bügelelement zum Anhaften des freien Endes des abgeschnittenen Bandabschnittes dient, und wobei das Bügelelement in Richtung des Spulenkörpers schwenkbar ist, so dass das freie Ende des abgeschnittenen Bandabschnitts mittig zum Spalt bereitgestellt werden kann. Durch das Schwenken des Bügelelements, insbesondere mit dem freien Ende des Bügels, kann das angehaftete freie Ende des Bandabschnitts an einer vorbestimmten Position positioniert werden. So kann das freie Ende des Bandabschnitts zum Beispiel in der Mitte des Spalts positioniert werden, um ein optimales Anhaften des freien Endes an einem eingelegten Leitungscoil zu erreichen. Beim Einlegen liegt der vorderste Bereich des Leitungscoils in der Regel im Wesentlichen mittig im Spalt, so dass das freie Ende dort zuerst den Leitungscoil berühren sollte um eine direkte Haftung zu bewirken.

Bevorzugt kann das Band, bevorzugt von einem Speicher, mittels der Bandfixierungs- und Schneideinheit an dem Spulenkörper bereitgestellt werden. Der Speicher ermöglicht das Bereitstellen einer großen Menge an Band, so dass viele Abbinde-Vorgänge durchgeführt werden können, bevor eine Stillstandzeit aufgrund von Speicherwechsel auftritt. Die Bandfixierungs- und Schneideinheit ermöglicht das zielgenaue Bereitstellen eines freien Endes des Bandes an einer bestimmten Position, zum Bespiel an der zweiten Position für das Übertragen auf den Spulenkörper oder an der dritten Position beim Abschneiden des Bandabschnitts vom Band und fixieren eines neuen freien Endes des Bandes. Ein freies Ende des Bandes ist zu jedem Zeitpunkt fixiert und somit kontrolliert verfügbar.

Bevorzugt ist die Bandfixierungs- und Schneideinheit separat und beabstandet zum Bügelelement angeordnet. Durch die Separation können beide Einheiten unabhängig voneinander bewegt werden. Der Aufbau und ein Abbinde-Verfahren werden dadurch flexibler einsetzbar. Die beabstandete Anordnung bietet Möglichkeiten einer effektiven Anordnung, beispielsweise nahe am tatsächlichen Einsatzort, wodurch Zeit, zum Bespiel beim Bewegen von einer oder beider Einheiten, gespart werden kann.

Bevorzugt ist das Bügelelement in Richtung zur Bandfixierungs- und Schneideinheit bewegbar. Durch die Beweglichkeit der Bauteile werden Kollisionen beim Abbinden vermieden. Insbesondere werden die Bauteile aus der Drehzone des Spulenkörpers bewegt. Zusätzlich könnte ein Vorteil sein, dass durch die Bewegung des Bügelelements in Richtung zur Bandfixierungs- und Schneideinheit beide Einheiten jeweils kürzere Strecken zurücklegen als wenn nur eine Einheit bewegt wird. Durch die Bewegungsmöglichkeit beider Einheiten kann der Schneidvorgang besser an das Band und das Leitungscoil angepasst werden. Die Bewegung des Bügelelements in Richtung zur Bandfixierungs- und Schneideinheit kann zeitgleich zu einer Bewegung der Bandfixierungs- und Schneideinheit zur dritten Position, d.h. in Richtung zum Bügelelement, erfolgen. Durch die zeitgleiche Bewegung kann Zeit gespart werden.

Bevorzugt weist der Abbinder weiterhin ein Andrückelement auf, das an dem Abbinderad angeordnet ist, und das eingerichtet ist, den Bandabschnitt mit einer vorbestimmten Druckkraft auf den Leitungscoil zu beaufschlagen. Das Andrückelement ermöglicht, im Gegensatz zu Bürsten oder ähnlichem, die Bereitstellung eines konstanten und voreinstellbaren Drucks, mit dem das Band auf das eingelegte Leitungscoil gedrückt wird. Das Erhöht die Zuverlässigkeit des Abbinde-Ergebnisses.

Bevorzugt liegen das Andrückelement und der Spulenkörper in einer Ebene, wobei die Ebene bevorzugt parallel versetzt zur Abbinderad-Ebene liegt. Durch diese Anordnung ist es möglich, dass das Andrückelement vom Einlegen des Leitungscoils bis zum Ende des Abbindens einen Druck auf das Band und den Leitungscoil ausübt und so das Band sicher an den Leitungscoil drückt. Weiterhin sind der Spulenkörper und das Andrückelement von außen gut sichtbar und erreichbar, so dass ihr Zustand leicht einsehbar ist und beide Bauteile schnell gewechselt werden können. Ein schneller Wechsel reduziert Stillstandzeiten.

Bevorzugt ist das Andrückelement aus zumindest zwei identischen Segmenten aufgebaut, die zusammen eine geschlossene Andrückfläche bilden. Die einzelnen Segmente schmiegen sich beim Andrücken individuell ans Coil, so dass auf jedem gebogenen Abschnitt des Coils in etwa die gleiche Andrückkraft anliegt. Dadurch kann ein homogenes Andrücken erreicht werden. Die einzelnen Segmente sind bevorzugt aus einem harten Material, wie gehärtetem Stahl, gebildet, so dass kein Verschleiß (oder nahezu kein Verschleiß) auftritt. Eine geschlossene Andrückfläche wird erreicht, in dem die Segmente direkt aneinander anliegend angeordnet sind. Spalte und/oder Höhenunterschiede an den Übergängen der aneinander anliegenden Segmente zählen nicht als Unterbrechung der geschlossenen Andrückfläche. Insbesondere liegt die Andrückfläche im Einsatz permanent als geschlossene Andrückfläche vor, so dass keine zusätzliche Mechanik (oder Arbeitsschritte) notwendig ist (sind), die einzelnen Segmente zu einer geschlossenen bzw. gemeinsamen Andrückfläche zusammenzuführen.

Die oben genannte Aufgabe wird insbesondere gelöst durch einen Abbinder zum Abbinden eines Leitungscoils aufweisend ein drehbares Abbinderad mit einem Spalt, wobei der Leitungscoil bis auf eine Drehachse des Abbinderads in den Spalt eingelegt werden kann, einen Spulenkörper, der drehbar am Abbinderad befestigt ist, zur Aufnahme eines Bandabschnitts von einem Band, wobei der Leitungscoil mit dem Bandabschnitt abgebunden werden kann, und ein Andrückelement, das an dem Abbinderad angeordnet ist, und das eingerichtet ist, den Bandabschnitt mit einer vorbestimmten Druckkraft auf den Leitungscoil zu beaufschlagen, wobei das Andrückelement aus zumindest zwei identischen Segmenten aufgebaut ist, die zusammen eine geschlossene Andrückfläche bilden.

Da das Andrückelement an dem Abbinderad angeordnet ist, bewegt es sich mit dem Abbinderad mit und umrundet den Leitungscoil beim Abbinden. Dadurch wird der Bandabschnitt an jeder abgebundenen Stelle des Leitungscoils angedrückt, was ein besser abgebundenes Leitungscoil bewirkt. Der Aufbau der Andrückfläche aus einzelnen Segmenten ermöglicht es, die Größe der Andrückfläche zu variieren. Zudem ist der Aufbau aus identischen Segmenten effizienter umzusetzen als jeweils individuell verschiedene Segmente.

Bevorzugt weist jedes der zumindest zwei identischen Segmente eine konkave Kontaktoberfläche auf, die sich bei Kontakt mit dem Leitungscoil in Umfangsrichtung des Leitungscoils teilweise um den Leitungscoil erstrecken kann. Die konkaven Kontaktoberflächen erstrecken sich insbesondere in einer Richtung quer zur Ebene, in der der Leitungscoil am Abbinder angeordnet ist, zumindest teilweise um den Leitungscoil. Die konkaven Kontaktoberflächen ermöglichen eine bessere Adaptierung an die gebogene (Außen-)Form des Leitungscoils, wodurch der Bandabschnitt besser an den Leitungscoil gedrückt werden kann, und so einen besser abgebundenen Leitungscoil bewirkt. Besser abgebunden heißt insbesondere kompakter, effizienter und/oder zuverlässiger abgebunden.

Bevorzugt kann jedes der zumindest zwei identischen Segmente individuell gegenüber dem Andrückelement verschoben werden, so dass sich eine gewölbte Andrückfläche ergibt. Die Verschiebung findet bevorzugt linear statt. Eine lineare Verschiebung der Segmente ist einfach zu realisieren und wartungsarm. Bevorzugt sind die Segmente federgespannt gelagert. Eine Verschiebung findet bevorzugt entgegen einer Federkraft statt. Die Verschiebung der einzelnen Segmente erfolgt auf einen Anpressdruck den der Leitungscoil auf jedes Segment individuell ausübt. Die gewölbte Andrückfläche ermöglicht eine bessere Adaptierung der Andrückfläche an die (Außen-)Form des Leitungscoils, entlang des Leitungscoils, in der Ebene, in der der Leitungscoil am Abbinder angeordnet ist. Durch die bessere Adaptierung kann der Bandabschnitt besser an den Leitungscoil gedrückt werden, und so einen besser abgebundenen Leitungscoil bewirken. Die gewölbte Andrückfläche kann konkav oder konvex in Bezug auf den Leitungscoil gebildet sein. Insbesondere kann sich die Wölbung der Andrückfläche während des Abbindens, d.h. Umrundens des Leitungscoils, verändern. Durch die veränderliche Wölbung ist in jedem Moment des Abbindens ein optimaler Druck über die Andrückfläche vom Andrückelement auf den Leitungscoil gegeben.

Nicht zur Erfindung gehörend ist ein Verfahren zum Abbinden eines Leitungscoils, insbesondere mit einem Abbinder aufweisend ein drehbares Abbinderad mit einem Spalt, einen Spulenkörper, der drehbar an dem Abbinderad befestigt ist, und eine Bandfixierungs- und Schneideinheit, wobei das Verfahren die folgenden Schritte aufweist: Aufnehmen eines Bandabschnitts eines Bands auf den Spulenkörper, Abschneiden des Bandabschnitts von dem Band mittels der Bandfixierungs- und Schneideinheit, Bereitstellen eines freien Endes des Bandabschnitts zwischen dem Spulenkörper und der Bandfixierungs- und Schneideinheit quer zu einer Längsachse des Spalts am Abbinderad, so dass der Leitungscoil in Kontakt mit dem freien Ende kommen kann, Einlegen des Leitungscoils in den Spalt bis zu einer Drehachse des Abbinderads, und Abbinden des Leitungscoils mit dem Bandabschnitt durch Drehen des Abbinderads.

Das nicht-erfindungsgemäße Verfahren hat den Vorteil, dass ein Abbinden direkt beim Einlegen des Leitungscoils beginnt, da schon beim Einlegen ein zuverlässiger Kontakt zwischen Leitungscoil und dem freien Ende des Bandabschnitts hergestellt wird. Es sind keine Zwischenschritte notwendig. Dadurch ist das Verfahren schnell und es können kurze Taktzeiten realisiert werden. Weiterhin ist die einzige Bewegung des Leitungscoils entlang des Spalts, rein und raus. Verschiebungen des Leitungscoils quer zum Spalt sind nicht notwendig. Dadurch wird das Verfahren auch schneller.

Bevorzugt erfolgt das Aufnehmen des Bandabschnitts auf den Spulenkörper durch drehen des Spulenkörpers. Durch das Drehen kann der Bandabschnitt relativ einfach auf den Spulenkörper aufgenommen werden. Es sind keine zusätzlichen Hilfsmittel, wie Greifer oder ähnliches, notwendig. Der Bandabschnitt kann darüber hinaus beliebig lang gewählt werden.

Bevorzugt kann zum Aufnehmen des Bandabschnitts auf den Spulenkörper ein freies Ende des Bands mittels der bewegbaren Bandfixierungs- und Schneideinheit an dem Spulenkörper bereitgestellt werden. Durch die Bereitstellung des freien Endes an dem Spulenkörper, kann der Bandabschnitt straff auf den Spulenkörper gewickelt werden. Über die Bandfixierungs- und Schneideinheit können die Kontaktierung und ein möglicher Anpressdruck des freien Endes auf den Spulenkörper je nach Band gewählt werden.

Bevorzugt weist das Verfahren weiterhin den Schritt auf: Andrücken des Bandabschnitts an den Leitungscoil mittels eines Andrückelements am Abbinderad, insbesondere über die Dauer vom Einlegen des Leitungscoils bis zum Ende des Abbindens. Durch das Andrücken vom Einlegen bis zum Ende des Abbindens, entfällt ein zusätzliches Verschieben, zum Beispiel in Richtung des Abbinderads wie im Stand der Technik. Dadurch wird das Abbinden gegenüber dem Stand der Technik beschleunigt.

Bevorzugt wird das Abbinden abgeschlossen, indem das Abbinderad nach dem Übertragen des Bandabschnitts vom Spulenkörper auf den Leitungscoil eine zusätzliche Drehung ausführt. Während der zusätzlichen Drehung wird das Band, über das Andrückelement, vollständig an den Leitungscoil gedrückt. Eine Fähnchenbildung wird verhindert.

Die folgende Beschreibung von Ausführungsbeispielen erfolgt unter Bezugnahme auf die begleitenden Figuren. Dabei zeigen:
- Fig. 1: eine Seitenansicht einer Ausführungsform eines nicht-erfindungsgemäßen Abbinders in einem Grundzustand;
- Fig. 2: die Seitenansicht aus Fig. 1 mit dem nicht-erfindungsgemäßen Abbinder in einem ersten Zustand zum Anheften eines Bandabschnitts an einem Spulenkörper;
- Fig. 3: die Seitenansicht aus Fig. 1 mit dem nicht-erfindungsgemäßen Abbinder in einem zweiten Zustand zum Aufwickeln des Bandabschnitts auf den Spulenkörper;
- Fig. 4: die Seitenansicht aus Fig. 1 mit dem nicht-erfindungsgemäßen Abbinder in einem dritten Zustand vor dem Abtrennen des Bandabschnitts von einem Band;
- Fig. 5: die Seitenansicht aus Fig. 1 mit dem nicht-erfindungsgemäßen Abbinder in einem vierten Zustand zum Abtrennen des Bandabschnitts vom Band;
- Fig. 6: die Seitenansicht aus Fig. 1 mit dem nicht-erfindungsgemäßen Abbinder in einem fünften Zustand bereit zur Aufnahme eines Leitungscoils;
- Fig. 7: die Seitenansicht aus Fig. 1 mit dem nicht-erfindungsgemäßen Abbinder in einem sechsten Zustand beim Einlegen des Leitungscoils;
- Fig. 8: die Seitenansicht aus Fig. 1 mit dem nicht-erfindungsgemäßen Abbinder im Grundzustand und dem abgebundenen Leitungscoil davor;
- Fig. 9: eine perspektivische Ansicht von Fig. 1 mit einem Fokus auf die Ausführungsform eines Andrückelements;
- Fig. 10: eine Schnittansicht in Einlegerichtung des Coils in die dargestellte Ausführungsform des Abbinders mit dem Andrückelement auf einer Außenseite des Coils; und
- Fig. 11: eine Schnittansicht in Einlegerichtung des Coils in die dargestellte Ausführungsform des Abbinders mit dem Andrückelement auf einer Innenseite des Coils.

Im Folgenden werden Ausführungsbeispiele im Detail mit Bezug auf die Figuren beschrieben.

Fig. 1 zeigt ein Ausführungsbeispiel eines nicht-erfindungsgemäßen Abbinders 1 zum Abbinden eines Leitungscoils 2. Der Abbinder 1 weist zumindest ein drehbares Abbinderad 10 mit einem Spalt 12 auf. Das Abbinderad 10 ist drehbar um eine Drehachse D gegenüber einem Rahmen 4 des Abbinders 1. Der Spalt 12 erstreckt sich zumindest bis zur Drehachse D bzw. Mitte des Abbinderads 10. Der Spalt 12 ist breit genug einen Abschnitt des Leitungscoils 2 aufzunehmen, so dass der Leitungscoil 2 in diesem Abschnitt mit einem Band 8 umwickelt bzw. abgebunden werden kann. Der Leitungscoil 2 kann zumindest bis zur Drehachse D des Abbinderads 10 in den Spalt 12 eingelegt werden. Die Mitte des Abbinderads 10 stimmt mit der Drehachse des Abbinderads überein. Wenn der Leitungscoil 2 in der Mitte bzw. auf der Drehachse D des Abbinderads 10 angeordnet ist, kann sich das Abbinderad 10 drehen, ohne dass der Leitungscoil 2 bewegt wird. Dadurch ist es möglich mit Hilfe des Abbinderads 10 den Leitungscoil 2 mit einem Band 8, bevorzugt einem Klebeband, zu umwickeln bzw. abzubinden.

Zum Abbinden weist der Abbinder 1 weiterhin einen Spulenkörper 14 auf, der drehbar am Abbinderad 10 befestigt ist. Der Spulenkörper 14 ist zur Aufnahme eines Bandabschnitts 9 von dem Band 8 eingerichtet. Der Spulenkörper 14 weist bevorzugt einen eigenen Antrieb auf, der den Spulenkörper 14 in Drehung versetzen kann. Durch die Drehung des Spulenkörpers 14 kann ein Bandabschnitt 9 beliebiger Länge auf dem Spulenkörper 14 angeordnet werden. Der Bandabschnitt 9 ist von der Länge so gewählt, dass er den Leitungscoil 2 mit einer vorbestimmten Anzahl von Umwicklungen umwickeln bzw. abbinden kann.

Der Spulenkörper 14 ist versetzt zu einer Längsachse L des Spalts 12 angeordnet. Durch diese versetzte Anordnung kann der Spulenkörper 14 auf einer Seite des Spalts 12 angeordnet werden und den Bandabschnitt 9, der auf dem Spulenkörper 14 aufgewickelt ist, quer zum Spalt 12 ausrichten. Je nach Stellung des Abbinderads 10 kann der Spulenkörper 14 auf einer Ober- oder einer Unterseite O, U zum Spalt 12 ausgerichtet sein. Die Begriffe Ober- und Unterseite O, U beziehen sich auf eine Ausrichtung im Schwerefeld der Erde bzw. Abschnitte einer vertikalen Achse Z, die von der Längsachse L des Spalts 12 in der Grundstellung des Abbinderads 10 in horizontaler Richtung X geteilt wird (s. Fig. 1).

Der Abbinder 1 weist weiterhin zumindest eine Bandfixierungs- und Schneideinheit 30 zum Abschneiden des Bandabschnitts 9 von dem Band 8 auf. Die Bandfixierungs- und Schneideinheit 30 weist bevorzugt Mittel zum mechanischen Abschneiden oder Trennen auf, wie eine Klinge oder Schneide 34. In alternativen Ausführungsformen können auch andere Schneidmittel, wie Laser, verwendet werden.

Als ein Gegenstück beim Abschneiden, weist der dargestellte Abbinder 1 weiterhin ein Bügelelement 40 auf. Das Bügelelement 40 umfasst zumindest einen Bügel 42, der an einem Ende ein freies Ende bildet. Das freie Ende des Bügels 42 weist zumindest eine Anhaftfläche 44 auf (s. Fig. 5). Die Anhaftfläche 44 ist eingerichtet zum Anhaften einer Haftfläche (d.h. der klebrigen Seite des Klebebands) eines freien Endes 9a des abgeschnittenen Bandabschnitts 9. Durch das Anhaften des freien Endes 9a an der Anhaftfläche 44 ist das freie Ende 9a fixiert. Durch die Fixierung bzw. das Anhaften wird eine sogenannte Fähnchenbildung, die ein unkontrolliertes Umherflattern des freien Endes 9a bewirken kann, unterbunden. Auch in dem Fall, dass das freie Ende 9a nicht anhaftet oder sich wieder lösen sollte, so ist das freie Ende 9a dennoch näher am Coil, als im Stand der Technik. Die Anhaftfläche 44 kann insbesondere eine raue oder beschichtete Oberfläche aufweisen, um die Hafteigenschaften zu verbessern. Neben dem Anhaften des freien Endes 9a beim Schneiden des Bandabschnitts 9 vom Band 8, soll das freie Ende 9a jedoch beim Einlegen des Leitungscoils 2 in den Spalt 12 leicht lösbar sein, so dass sich das freie Ende 9a des Bandabschnitts 9 schnell und sicher mit dem eingeführten Leitungscoil 2 verbindet. In einer alternativen Ausführungsform wird das freie Ende 9a des Bandabschnitts 9 zwischen einem Vorsprung 17 am Andrückelement 16 und dem Bügel 42 bzw. der Anhaftfläche 44 geklemmt, bis das freie Ende 9a beim Einlegen des Coils 2 aus der Klemmung gelöst wird. Allen Ausführungsformen ist gemein, dass, aufgrund der Fixierung und/oder Kürze des freien Endes 9a, ein ungewolltes Kontaktieren einer Klebefläche des freien Endes 9a mit einer Klebefläche am Bandabschnitt 9 verhindert wird.

Insbesondere ist das Bügelelement 40 in Richtung des Spulenkörpers 14 schwenkbar. Die Schwenkbewegung kann durch ein Gelenk 46 (s. Fig. 6) an dem Bügelelement 40 ermöglicht werden. Durch die Schwenkbewegung kann das freie Ende 9a des abgeschnittenen Bandabschnitts 9, wenn es an der Anhaftfläche 44 anhaftet, mittig zum Spalt 12 bereitgestellt werden. Die Schwenkbewegung kann über einen Federmechanismus ausgelöst werden, so dass das Bügelelement 40 beim Einführen des Leitungscoils 2 über das Gelenk 44 weg von dem Spulenkörper 14 gedrückt werden kann.

Die dargestellte Bandfixierungs- und Schneideinheit 30 ist weiterhin zum Fixieren eines freien Endes 8a des Bands 8 eingerichtet. Das Band 8 wird bevorzugt von einem Speicher 20 bereitgestellt. Der Speicher 20 kann an dem Abbinder 1 oder entfernt angeordnet sein. Der Speicher 20 beinhaltet große Mengen des Bands 8.

Das Band 8 wird in der dargestellten Ausführungsform über Zuführmittel 22 an der Bandfixierungs- und Schneideinheit 30 bereitgestellt. Die Bandfixierungs- und Schneideinheit 30 weist zumindest eine Oberfläche oder Bandfixierung 32 auf, die eingerichtet ist, das freie Ende 8a des Bands 8 zu fixieren. Die Bandfixierung 32 kann in einem Ausführungsbeispiel einen Saugmechanismus umfassen, um das freie Ende 8a zu fixieren.

Die Bandfixierungs- und Schneideinheit 30 ist gegenüber dem Abbinderad 10 bewegbar, so dass das freie Ende 8a des Bands 8 an dem Spulenkörper 14 oder dem Bügelelement 40 bereitgestellt werden kann. Insbesondere kann die Bandfixierungs- und Schneideinheit 30 zumindest zwischen einer ersten, zweiten und dritten Position FP 1, FP 2, FP 3 bewegt werden. Die Bewegung ist bevorzugt ein lineares Verschieben. In der ersten Position FP 1 ist die Bandfixierungs- und Schneideinheit 30 beabstandet zum Abbinderad 10, so dass kein ungewollter Kontakt zwischen der Bandfixierungs- und Schneideinheit 30 und Bauteilen am Abbinderad 10 auftreten kann (s. Fig. 1). In der zweiten Position FP 2 kann die Bandfixierungs- und Schneideinheit 30 den Spulenkörper 14 kontaktieren (s. Fig. 2). Beim Kontaktieren ist eine Übergabe des freien Endes 8a des Bands 8 an den Spulenkörper 14 möglich. Die Bandfixierung 32 weist bevorzugt eine flexible Oberfläche auf, so dass die Übergabe ohne Beschädigung oder harte Kontakte erfolgen kann. Die Bandfixierung 32 weist bevorzugt eine federnde Oberfläche auf, so dass das freie Ende 8a des Bands 8 an den Spulenkörper 14 gedrückt wird. Durch das Andrücken wird die Haftung verbessert. In der dritten Position FP 3 ist die Bandfixierungs- und Schneideinheit 30 so weit in Richtung der Öffnung 6 des Abbinders 1 bzw. in Richtung des Bügelelements 40 bewegt, dass die Bandfixierung 32, das durch den Spulenkörper 14 vertikal ausgerichtete Band 8, vertikal fixiert. Der Begriff vertikal bzw. im Wesentlichen vertikal bezieht sich auf die Darstellung in Fig. 5 und umfasst in anderen Ausführungsbeispielen eine entsprechende Ausrichtung senkrecht zur Längsachse L des Spalts 12.

Die Bandfixierungs- und Schneideinheit 30 ist separat und beabstandet zum Bügelelement 40 am Abbinder 1 angeordnet. Wie beschrieben kann die Bandfixierungs- und Schneideinheit 30 in Richtung zum Bügelelement 40 bewegt werden. In der dritten Position FP 3, mit dem Bügelelement 40 in seiner Grundstellung (s. Fig. 1), ist die Bandfixierungs- und Schneideinheit 30 weiterhin beabstandet zum Bügelelement 40. Das Bügelelement 40 ist in Richtung R zur Bandfixierungs- und Schneideinheit 30 bewegbar.

In dem dargestellten Ausführungsbeispiel weist der Abbinder 1 weiterhin ein Andrückelement 16 auf (s. Fig. 9). Das Andrückelement 16 ist an dem Abbinderad 10 angeordnet. Das Andrückelement 16 ist eingerichtet, den Bandabschnitt 9 mit einer vorbestimmten Druckkraft auf den Leitungscoil 2 zu beaufschlagen. Insbesondere weist das Andrückelement 16 eine Andrückfläche 18 auf, die in direktem Kontakt mit dem Bandabschnitt 9 stehen kann. Die Andrückfläche 18 ist in dem dargestellten Ausführungsbeispiel als eine Art Schieber gebildet. In alternativen Ausführungsbeispielen kann die Andrückfläche 18 aus anderen Bauteilen, wie Rollen, aufgebaut sein. Insbesondere weist das Andrückelement 16 zumindest zwei Segmente auf, die zusammen die Andrückfläche 18 bilden. Die Andrückfläche 18 ist bevorzugt federnd gelagert und kann eine vorbestimmte Druckkraft auf den Bandabschnitt 9 ausüben. Wenn das Andrückelement 16 die einzelnen Segmente aufweist, kann sich die Andrückfläche 18 sehr gut an die Krümmung des Coils 2 anpassen, und so die Andrückkraft optimal aufbringen. In einem alternativen Ausführungsbeispiel kann die Andrückfläche 18 durch ein Bauteil aus einem (gegen Reibung) widerstandfähigem, elastisch verformbaren Stoff gebildet sein. Die Andrückfläche 18 ist bevorzugt gegenüber dem Andrückelement 16 um eine Breite B bewegbar. Durch die Bewegbarkeit kann die Andrückfläche 18 an einen Durchmesser des Leitungscoils 2 oder eine zu beaufschlagende Kraft eingestellt werden. Bevorzugt liegen das Andrückelement 16 und der Spulenkörper 14 in einer Ebene X-Z. So kann das Andrückelement 16 gleichzeitig mit dem Spulenkörper 14 wirken, d.h. während der Spulenkörper 14 den aufgewickelten Bandabschnitt 9 auf das Leitungscoil 2 überträgt, kann das Andrückelement 16 den Bandabschnitt 9 mit einer Kraft in Richtung des Leitungscoils 2 beaufschlagen. Durch die Krafteinwirkung kann sich die Haltbarkeit der Umwicklung verbessern. Insbesondere liegt die Ebene X-Z von Spulenkörper 14 und Andrückelement 16 parallel versetzt zur Abbinderad-Ebene X'-Z'. Ein Verschieben des Leitungscoils 2 zwischen den Ebenen X-Z, X'-Z' ist nicht notwendig.

Aufgrund der beschriebenen Anordnung kann in einer Ausführungsform das freie Ende 9a des abgeschnittenen Bandabschnitts 9 zwischen dem Spulenkörper 14 und der Bandfixierungs- und Schneideinheit 30 quer zur Längsachse L des Spalts 12 bereitgestellt werden. Quer meint dabei im Wesentlichen senkrecht zur Längsachse L des Spalts 12, und insbesondere in einer Ebene X-Z parallel versetzt zur Abbinderad-Ebene X'-Z'. Durch diese Ausrichtung des freien Endes 9a kann der Leitungscoil 2 unmittelbar beim Einlegen in Kontakt mit dem freien Ende 9a des abgeschnittenen Bandabschnitts 9 kommen. Ein Abbinden, das den Schritt des Kontaktierens von Bandabschnitt 9 mit dem abzubindenden Leitungscoil 2 voraussetzt, kann somit direkt beim Einlegen des Leitungscoils 2 in den Abbinder 1 gestartet werden.

In der dargestellten Ausführungsform eines Andrückelements 16 weist jedes der dargestellten drei identischen Segmente 18a, 18b, 18c zum Beispiel in einer X-Z Ebene in Fig. 8 eine konkave Kontaktoberfläche auf. Diese so geformte Kontaktoberfläche kann sich bei Kontakt mit dem Leitungscoil 2 in Umfangsrichtung des Leitungscoils 2 teilweise um den Leitungscoil 2 erstrecken. Die konkave Wölbung jedes Segments 18a, 18b, 18c ist bevorzugt an den Durchmesser des zu bindenden Leitungscoils 2 angepasst. Neben dem gerade beschriebenen Anpassen der Andrückfläche 18 an die gebogene (Außen-)Form des Leitungscoils 2 entlang einer ersten Richtung X, die quer zu der Leitungscoilebene Y-Z liegt, kann an dem dargestellten Andrückelement 16 auch eine Anpassung der Andrückfläche 18 entlang des Leitungscoils 2 in der Leitungscoilebene Y-Z erfolgen. Für diese zuletzt genannte Anpassung kann jedes der dargestellten drei identischen Segmente 18a, 18b, 18c individuell gegenüber dem Andrückelement 16 verschoben werden kann. So werden, im Fall, dass sich die Andrückfläche 18 an einer Außenwandung des Leitungscoils 2 in der Leitungscoilebene Y-Z befindet, die beiden äußeren Segmente 18a, 18c bis auf eine zweite Ebene E2 gegenüber dem Andrückelement 16 verschoben, während das mittlere Segment 18b aufgrund der Wölbung des Leitungscoils 2 nur bis auf eine erste Ebene E1 verschoben wird (vgl. Fig. 10). Die erste Ebene E1 ist dabei stärker in das Andrückelement 16 eingedrückt als die zweite Ebene E2. Zwischen der ersten und zweiten Ebene E1, E2 liegt ein erster Abstand A1. Im Ergebnis ergibt sich eine konkav gewölbte Andrückfläche 18. Wird der Abbindevorgang fortgesetzt, bewegt sich das Andrückelement 16 mit dem Abbinderad 10 auf eine Innenseite des Leitungscoils 2 in der Leitungscoilebene Y-Z. Dort bildet sich aufgrund der Wölbung des Leitungscoils 2 eine konvex gewölbte Andrückfläche 18 (vgl. Fig. 11). Bei der konvexen Andrückfläche 18 liegen die beiden äußeren Segmente 18a, 18c auf einer ersten Ebene E1 und das mittlere Segment 18b auf einer zweiten Ebene E2. Die erste Ebene E1 ist dabei wieder stärker in das Andrückelement 16 eingedrückt als die zweite Ebene E2. Zwischen der ersten und zweiten Ebene E1, E2 liegt ein zweiter Abstand A2, der gleich oder verschieden dem ersten Abstand A1 sein kann. Bei mehrmaligem Umrunden des Leitungscoils 2 wechselt die Wölbung der Andrückfläche 18 mehrmals zwischen einer konkaven und konvexen Wölbung.

Figs. 2 bis 8 zeigen ein Ausführungsbeispiel eines Verfahren zum Abbinden eines Leitungscoils 2. Das Verfahren ist insbesondere geeignet mit einem Abbinder 1 aufweisend ein drehbares Abbinderad 10 mit einem Spalt 12, einen Spulenkörper 14, der drehbar an dem Abbinderad 10 befestigt ist, und eine Bandfixierungs- und Schneideinheit 30, ausgeführt zu werden.

Bei dem Verfahren erfolgt in einem ersten Schritt ein Aufnehmen eines Bandabschnitts 9 des Bands 8 auf den Spulenkörper 14. Dazu wird das Abbinderad 10 aus einer Grundstellung (s. Fig. 1), in der der Spalt 12, bevorzugt horizontal, an einer Öffnung 6 des Abbinders 1 ausgerichtet ist, bewegt, so dass ein Abstand zwischen Spulenkörper 14 und Bandfixierungs- und Schneideinheit 30 gering wird. Danach wird die Bandfixierungs- und Schneideinheit 30 mit einem freien Ende 8a des Bands 8 aus der ersten Position FP1 in die zweite Position FP 2 bewegt. In der zweiten Position FP 2 kontaktiert die Bandfixierungs- und Schneideinheit 30, insbesondere die Bandfixierung 32, den Spulenkörper 14, wodurch das freie Ende 8a des Bands 8 mit seiner Klebeseite an dem Spulenkörper 14 haften bleibt (s. Fig. 2).

Bevorzugt übt die Bandfixierung 32 einen Druck auf das freie Ende 8a aus, um die Haftung zu verbessern. Der Spulenkörper 14 kann durch einen separaten Antrieb in Drehung versetzt werden, so dass sich durch die Drehung ein Bandabschnitt 9 des Bandes 8 auf den Spulenkörper 14 wickelt (s. Fig. 3). Die Länge des Bandabschnitts 9 ist beliebig wählbar. Der Leitungscoil 2 soll mit dem Bandabschnitt 9 abgebunden werden können. Durch das Aufwickeln des Bandabschnitts 9 auf den Spulenkörper 14 können insbesondere auch sehr lange Bandabschnitte 9 gewählt und bereitgestellt werden, ohne das zusätzlicher Platz oder eine weitläufige Mechanik am Abbinder 1 benötigt wird.

Beim Andrückelement 16 wird weiterhin eine Andrückfläche 18 um eine Breite B entlang des Spalts 12 verschoben. Die Andrückfläche 18 ist bevorzugt federnd gelagert. Das Verschieben der Andrückfläche 18 kann durch Lösen eines Fixierungsmechanismus oder durch einen separaten Antrieb erfolgen. Die Breite B ist voreingestellt und insbesondere an den zu verbindenden Leitungscoil 2 angepasst.

In einem nachfolgenden Schritt erfolgt das Abschneiden des Bandabschnitts 9 von dem Band 8. Das Abschneiden wird mittels der Bandfixierungs- und Schneideinheit 30, insbesondere mit der Schneide 34, durchgeführt. Zum Abschneiden wird das Abbinderad 10 wieder in seine Grundstellung bewegt, so dass der Spalt 12 entlang der Längsachse L ausgerichtet ist (s. Fig. 4). In dem dargestellten Ausführungsbeispiel hängt das Band 8 mit Bandabschnitt 9 im Wesentlichen vertikal zwischen Spulenkörper 14 und Speicher 20. Die Andrückfläche 18 liegt dabei in einer Flucht mit dem Band 8 mit Bandabschnitt 9 und berührt das Band 8 bzw. den Bandabschnitt 9 zumindest teilweise. Die Andrückfläche 18 weist bevorzugt eine gebogene Form auf, die sich der Form eines eingelegten Leitungscoils 2 gut anpassen kann. Das Band 8 bzw. der Bandabschnitt 9 kontaktiert bevorzugt zumindest die beiden Endpunkte der gebogenen Andrückfläche 18 auf der nichtklebenden Seite des Bands 8. Durch die Kontaktierung ist das Band 8 bzw. der Bandabschnitt 9 ein wenig fixiert und dennoch an die Form der Andrückfläche 18 beim Einlegen des Leitungscoils 2 anpassbar.

Die Bandfixierungs- und Schneideinheit 30 bewegt sich dann von der ersten Position FP 1 in eine dritte Position FP3 (s. Fig. 5). In der dritten Position FP 3 kontaktiert die Bandfixierung 32 das Band 8 und fixiert es. Durch die Fixierung ist das Band 8 im Wesentlichen straff zwischen Spulenkörper 14 und Bandfixierung 32 angeordnet. Die straffe Anordnung erleichtert das Abtrennen des Bandes 8 vom Bandabschnitt 9. Gleichzeitig wurde bei der Bewegung in die dritte Position FP3 der Bandabschnitt 9 vom Band 8 durch die Schneide 34 getrennt. Um das Abtrennen zu erleichtern bzw. zu ermöglichen bewegt sich mit Hilfe von Bewegungsmitteln 48 außerdem das Bügelelement 40 von seiner Grundstellung (s. Fig. 5) entlang einer Bewegungsrichtung R auf die Bandfixierungs- und Schneideinheit 30 zu. Beim Schneidvorgang, wenn sich die Bandfixierungs- und Scheideinheit 30 sowie das Bügelelement 40 in Bezug zueinander bewegen, um den Bandabschnitt 9 vom Band 8 zu trennen, kann die Schneide 34 in einem Freiraum 43 am Bügelelement 40 eintauchen (s. Fig. 9). Durch den Freiraum 43 ist die Klinge 34 geschützt und berührt auch nicht das Bügelelement 40, was die Schneide 34 schont. Das freie Ende des Bügels 42 klemmt das Band 8 bzw. das nach dem Abtrennen entstandene freie Ende 9a des Bandabschnitts 9 zwischen sich und einem Vorsprung 17 am Andrückelement 16 ein. In der dargestellten Ausführungsform weist das freie Ende des Bügels 42 eine Anhaftfläche 44 auf, so dass beim Schneidvorgang bzw. Abschneiden ein freies Ende 9a des abgeschnittenen Bandabschnitts 9 an der Anhaftfläche 44 des Bügelelements 40 anhaftet. Durch das Anhaften des freien Endes 9a des Bandabschnitts 9 an der Anhaftfläche 44, ist das freie Ende 9a fixiert. Durch die Fixierung wird eine Fähnchenbildung, bei der ein freies Ende 9a unkontrolliert im Raum hängt, verhindert. An der Bandfixierungs- und Schneideinheit 30 wurde zeitgleich ein freies Ende 8a des Bands 8 mittels der Bandfixierung 32 fixiert. Die Bandfixierungs- und Schneideinheit 30 hat sich dann wieder in die erste Position FP1 bewegt, so dass sie das Abbinden nicht behindert.

Das Bügelelement 40 kann über ein Gelenk 46 in Richtung zum Spulenkörper 14 bewegt werden. Die Bewegung über das Gelenk 46 kann zum Beispiel über ein vorgespanntes System, das zur Bewegung in Richtung des Spulenkörpers 14 gelöst wird, bereitgestellt werden. Durch die Bewegung des Bügelelements 40, und insbesondere der Anhaftfläche 44, in Richtung des Spulenkörpers 14 kann das freie Ende 9a des Bandabschnitts 9 zwischen dem Spulenkörper 14 und der Anhaftfläche 44 des Bügels 42 quer zur Längsachse L des Spalts 12 am Abbinderad 10 bereitgestellt werden. Durch diese Anordnung kann der Leitungscoil 2, der in den Spalt 12 eingeführt wird, in Kontakt mit dem freien Ende 9a kommen (s. Fig. 7). Beim Einlegen des Leitungscoils 2 in den Spalt 12 bis zur Mitte oder Drehachse D des Abbinderads 10 haftet das freie Ende 9a sofort an dem Leitungscoil 2 und ein Abbinden kann beginnen. Durch die Form der Andrückfläche 18 wird das freie Ende 9a, und später der gesamte Bandabschnitt 9, an das Leitungscoil 2 angedrückt. Durch das Andrücken verbessert sich die Haftung, wobei die Druckkraft an dem Andrückelement 16 einstellbar ist. Das vollständige Abbinden des Leitungscoils 2 mit dem Bandabschnitt 9 erfolgt durch Drehen des Abbinderads 10. Da das Leitungscoil 2 in der Mitte bzw. auf der Drehachse D des Abbinderads 10 angeordnet ist, wird der Bandabschnitt 9 beim Abrollen von dem Spulenkörper 14 um das Leitungscoil 2 herumgeführt, dabei durch das Andrückelement 16 auf den Leitungscoil 2 gedrückt, und bindet so den Leitungscoil 2 ab. Das Andrücken erfolgt automatisch bis zum Ende des Abbindens. Der Abbindevorgang oder das Abbinden wird bevorzugt abgeschlossen, indem das Abbinderad 10 nach dem (vollständigen) Übertragen des Bandabschnitts 9 vom Spulenkörper 14 auf den Leitungscoil 2 eine zusätzliche Drehung ausführt. Die zusätzliche Drehung kann auch nur eine teilweise Drehung, d.h. keine volle 360 Grad Drehung, oder mehrere volle Umdrehungen umfassen. Die zusätzliche Drehung dient dem vollständigen Andrücken des Bandabschnitts 9 an den Leitungscoil 2, so dass kein Fähnchen übrig bleibt. Nach dem Abbinden kann der abgebundene Leitungscoil 2 aus dem Spalt 12 entnommen werden (s. Fig. 8). Zu diesem Zeitpunkt befinden sich das Abbinderad 10 und das Bügelelement 40 in ihrer jeweiligen Grundstellung, die Bandfixierungs- und Schneideinheit 30 in der ersten Position FP1 mit einem freien Ende 8a des Bands 8, so dass ein neues Abbinden unverzüglich gestartet werden kann.

### BEZUGSZEICHENLISTE

- 1: Abbinder
- 2: Leitungscoil
- 4: Rahmen
- 6: Öffnung
- 8: Band
- 8a: freies Ende
- 9: Bandabschnitt
- 9a: freies Ende
- 10: Abbinderad
- 12: Spalt
- 14: Spulenkörper
- 16: Andrückelement
- 17: Vorsprung
- 18: Andrückfläche
- 18a,b,c: Segmente
- 20: Speicher
- 22: Zuführmittel
- 30: Bandfixierungs- und Schneideinheit
- 32: Bandfixierung
- 34: Schneide
- 40: Bügelelement
- 42: Bügel
- 43: Freiraum
- 44: Anhaftfläche
- 46: Gelenk
- 48: Bewegungsmittel
- A1: erster Abstand
- A2: zweiter Abstand
- B: Breite
- D: Drehachse
- E1: erste Ebene
- E2: zweite Ebene
- FP 1: erste Position
- FP 2: zweite Position
- FP 3: dritte Position
- L: Längsachse
- O: Oberseite
- R: Bewegungsrichtung
- S: Achse
- U: Unterseite
- X: horizontale Richtung
- X-Z: Ebene
- X'-Z': Abbinderad-Ebene
- Y-Z: Leitungscoilebene
- Z: vertikale Richtung

## Patentansprüche

1. Abbinder (1) zum Abbinden eines Leitungscoils (2) aufweisend:
a) ein drehbares Abbinderad (10) mit einem Spalt (12), wobei der Leitungscoil (2) bis auf eine Drehachse (D) des Abbinderads (10) in den Spalt (12) eingelegt werden kann;
b) einen Spulenkörper (14), der drehbar am Abbinderad (10) befestigt ist, zur Aufnahme eines Bandabschnitts (9) von einem Band (8), wobei der Leitungscoil (2) mit dem Bandabschnitt (9) abgebunden werden kann; und
c) ein Andrückelement (16), das an dem Abbinderad (10) angeordnet ist, und das eingerichtet ist, den Bandabschnitt (9) mit einer vorbestimmten Druckkraft auf den Leitungscoil (2) zu beaufschlagen; wobei
d) das Andrückelement (16) aus zumindest zwei identischen Segmenten (18a, 18b) aufgebaut ist, die zusammen eine geschlossene Andrückfläche (18) bilden.

2. Abbinder (1) nach Anspruch 1, bei dem jedes der zumindest zwei identischen Segmente (18a, 18b) eine konkave Kontaktoberfläche aufweist, die sich bei Kontakt mit dem Leitungscoil (2) in Umfangsrichtung des Leitungscoils (2) teilweise um den Leitungscoil (2) erstrecken kann.

3. Abbinder (1) nach Anspruch 1 oder 2, bei dem jedes der zumindest zwei identischen Segmente (18a, 18b) individuell gegenüber dem Andrückelement (16) verschoben werden kann, so dass sich eine gewölbte Andrückfläche (18) ergibt.
